# EUROPÄISCHE PATENTSCHRIFT

(11) **EP 1 607 545 B1**
(45) Veröffentlichungstag und Bekanntmachung des Hinweises auf die Patenterteilung: **21.07.2010**
(21) Anmeldenummer: 04405367.6
(22) Anmeldetag: 16.06.2004
(51) Int. Cl.: E04F 19/04

(54) **Eckstück und Endstück für L-förmige Aluminiumsockelteile**
Corner piece and end piece for L-shaped plinths made of aluminium
Pièce d'angle et pièce d'embout pour plinthes en aluminium en forme de L

(43) Veröffentlichungstag der Anmeldung: 21.12.2005
(73) Patentinhaber: Stucky AG, 8610 Uster (CH)
(72) Erfinder: Hansruedi, Arni, 5742 Kölliken (CH)
(74) Vertreter: Welch, Andreas

(56) Entgegenhaltungen:
- CH-A- 672 811
- DE-U- 9 405 220
- FR-A- 2 028 583
- FR-A- 2 181 142
- GB-A- 1 210 418
- IT-A- 1 158 218
- US-A- 2 915 794

## Beschreibung

Die vorliegende Erfindung betrifft ein Eckstück beziehungsweise ein Endstück für Aluminiumsockel.

Sockel aus Aluminium werden vermehrt als Alternative zu Holzsockeln eingesetzt, da sie einerseits auf einfache Weise maschinell gereinigt werden können und andererseits sehr dekorativ sind. Insbesondere für Anwendungsbereiche mit besonderen hygienischen Anforderungen, wie beispielsweise in Spitälern, sind Aluminiumsockel besonders geeignet. Aber auch im Privatbereich werden Aluminiumsockel zunehmend für Parkettböden, Laminatböden, Linoleumböden oder PVC-Böden herangezogen.

Ein Problem bei der Verwendung von Aluminiumsockeln besteht darin, dass einerseits ein sehr exaktes Arbeiten erforderlich ist, anderseits aber die Kanten der Aluminiumsockel sehr scharf sind. Dies erschwert das Verlegen von Aluminiumsockeln über Ecken.

In der GB-1 210 418 wird ein Wundleistensystem beschrieben. Ein darin verwendetes Eckstück umfasst zwei Seitenflächen, eine Deckfläche und einen inneren Abschnitt mit zwei inneren Wänden.

Es bestand daher die Aufgabe der vorliegenden Erfindung, Eck- und Endstücke für Aluminiumsockel bereitzustellen, welche folgendes Anforderungsprofil erfüllen müssen:
- exakte Verarbeitbarkeit
- Einfache Montage
- die Eck- oder Endverbindung muss gut maschinell zu reinigen sein und darf keine Spalten offen lassen, in denen sich beispielsweise Bakterien ansiedeln können.

Die vorstehende Aufgabe wird gemäss der vorliegenden Erfindung durch ein Eckstück für Aluminiumsockel gemäss Anspruch 1 gelöst.

Analog betrifft die vorliegende Erfindung ein Endstück für Aluminiumsockel gemäß Anspruch 4.

Die Seitenflächen der erfindungsgemässen Eck- oder Endstücke schliessen vorzugsweise einen Winkel von 90° ein. Für besondere Anwendungen, bei denen beispielsweise die Bauteile, an welche die Sockel anzubringen sind, Winkel von mehr oder weniger als 90° einschliessen, können die Seitenflächen der erfindungsgemässen Eck- oder Endstücke die entsprechenden Winkel einschliessen.

Die Deckfläche der erfindungsgemässen Eck- oder Endstücke schliesst mit den Seitenflächen einen Winkel von 90° ein.

Die Verbindung zwischen dem erfindungsgemässen Eck- oder Endstück und einem Sockelteil wird wie folgt realisiert:

Das Sockelteil wird in den Zwischenraum geschoben, welcher durch jeweils zwei Stifte und eine Seitenfläche des erfindungsgemässen Eck- oder Endstücks begrenzt wird. Der Zwischenraum ist passgenau zum Sockelteil dimensioniert.

Gemäss der vorliegenden Erfindung soll unter "passgenau" verstanden werden, dass der Abstand zwischen Seitenfläche und Stift im wesentlichen der Dicke der Kante des entsprechenden Sockelteils entspricht, allerdings so viel Spiel verbleibt, um das Sockelteil etwas nach vorne oder hinten bewegen zu können. Dadurch ist es möglich, leichte Unebenheiten des Bauteils auszugleichen, an welchem der Sockel angebracht werden soll.

Das Hineinschieben des Sockelteils in den Zwischenraum wird durch eine Abschlusskante des Abschnitts im Innern des Eck- oder Endstücks begrenzt. Diese Abschlusskante ist gegenüber der Abschlusskante der entsprechenden Seitenfläche des Eck- oder Endstücks in das Innere des Eck- oder Endstücks versetzt. Vorzugsweise ist die Abschlusskante des Abschnitts formschlüssig zur Abschlusskante des Sockelteils ausgebildet, um eine besonders feste horizontale Verbindung zu gewährleisten.

Die Abschlusskante des inneren Abschnitts des Eck- oder Endstücks muss nicht über die gesamte Höhe des Eck- oder Endstücks ausgebildet sein. Es genügt eine derartige Ausgestaltung der Abschlusskante des inneren Abschnitts, dass die vorstehend beschriebene feste horizontale Verbindung gewährleistet ist. Erfindungsgemäss bevorzugt erstreckt sich die Abschlusskante des inneren Abschnitts über etwa zwei Drittel der Höhe des Eck- oder Endstücks. Erfindungsgemäss bevorzugt entspricht die Dicke der Abschlusskante des inneren Abschnitts der Dicke des entsprechenden zu verbindenden Sockelteils. Es ist aber auch möglich, dünnere oder dickere Kanten zu verwenden.

Um zu verhindern, dass in den Spalt zwischen Eck- oder Endstück und Sockelteil Verunreinigungen oder Bakterien gelangen können, sind die Seitenflächen und Deckfläche des Eck- oder Endstücks so gefertigt, dass sie im montierten Zustand die Seitenfläche und Deckfläche des entsprechenden Sockelteils vollständig überlappen. Durch diese Überlappung wird aber andererseits eine der Begrenzungen des Zwischenraums erzeugt, in den das Sockelteil passgenau eingeschoben werden kann.

Gemäss der vorliegenden Erfindung soll unter "vollständig überlappen" verstanden werden, dass die entsprechende Fläche des Eck- oder Endstücks eine entsprechende Fläche eines einzuführenden Sockelteils über deren gesamte Breite überlappt, jedoch in der Regel nicht über deren gesamte Länge.

Insgesamt wird durch die vorliegende Erfindung eine Verbindung beziehungsweise ein Abschluss von Aluminium-Sockelteilen bereitgestellt, die einerseits ausreichend fest und exakt ist, andererseits aber die Möglichkeit bietet, die Verbindung etwas an die Form des Bauteils wie einer Wand anzupassen, an welcher der Sockel angebracht werden soll. Dies wird dadurch ermöglicht, dass das Sockelteil von der überlappenden Seitenfläche, den Stiften und der Abschlusskante des inneren Abschnitts des Eck- oder Endstücks passgenau umschlossen wird. Somit ist es gemäss der vorliegenden Erfindung möglich, Sockel zu schaffen, welche an Bauteile angebracht werden können, deren Ecken nicht exakte 90°-Winkel bilden.

Andererseits gewährleistet die überlappende Seitenfläche des Eck- oder Endstücks auch eine einfache maschinelle Reinigung und fördert durch Verdeckung eine etwaigen Spalts die hygienischen Eigenschaften des Sockels.

Es sind auch Ausgestaltungen denkbar, bei denen jeweils ein Zwischenraum durch eine Seitenfläche und mehr als zwei Stiften gebildet wird. Gemäss der vorliegenden Erfindung wird der Zwischenraum zur passgenauen Aufnahme des entsprechenden Sockelteils aber durch eine überlappende Seitenfläche und zwei Stifte gebildet, welche am inneren Abschnitt des Eck- oder Endteils angebracht sind. Im Fall eines Eckstücks sind zwei derartige Zwischenraume vorhanden, während ein Endstück nur einen derartigen Zwischenraum aufweist.

Die erfindungsgemässen Eck- und Endstücke sind für L-förmige Sockelteile ausgelegt, da danln die vorstehend beschriebene Einführung des Sockeiteils in den Zwischenraum zwischen Seitenfläche und den Stiften möglich ist. Theoretisch wäre es aber auch denkbar, ein entsprechend dickes Sockelteil mit Öffnungen zu verwenden, wobei die Stifte in die Öffnung eingeführt werden.

Erfindungsgemäss sind die Sockelteile L-förmig ausgestaltet und weisen an der Innenseite zwei Schienen auf, welche so angeordnet sind, dass beim Einführen des Sockelteils in den Zwischenraum zwischen Seitenfläche und den zwei Stiften des Eck- oder Endteils der obere Stift an der Unterseite der oberen Schiene und der untere Stift an der Oberseite der unteren Schiene anliegt. Dadurch wird eine noch bessere Beständigkeit der Verbindung gegen eine vertikale Verschiebung erreicht. Bei einer Ausführungsform mit mehr als zwei Stiften pro Zwischenraum kann das entsprechende Sockelteil die entsprechende Anzahl an Schienen aufweisen.

Die vorliegende Erfindung betrifft daher auch einen Sockel aus Aluminium gemäß Anspruch 7.

Die erfindungsgemässen Eck- und Endstücke sind vorzugsweise aus Aluminium gefertigt. Gemäss einer bevorzugten Ausführungsform sind die erfindungsgemässen Eck- oder Endstücke eloxiert, wobei verschiedene Farbtöne wie Silber, Gold oder Bronze realisiert werden können. Die Stifte werden vorzugsweise separat gefertigt und in Öffnungen im inneren Abschnitt des Eck- oder Endstücks fixiert.

Die Sockelteile können auf bekannte Weise gefertigt werden.

Die Verbindung von Sockelteil und Eck- oder Endstück erfolgt wie vorstehend geschildert auf einfache Weise durch Hineinschieben des Sockelteils in den Zwischenraum zwischen Seitenfläche und mindestens einen Stift des Eck- oder Endstücks. Dadurch ist eine einfache, aber gleichzeitig auch exakte Verbindung realisiert

Die Erfindung wird nachstehend anhand von nicht einschränkenden Zeichnungen und besonderen Ausführungsformen näher erläutert.

Es zeigen:
- Fig. 1a: eine Seitenansicht eines erfindungsgemässen Aussen-Eckstücks
- Fig. 1b: eine Draufsicht des Eckstücks gemäss Fig. 1a
- Fig. 2a: eine Seitenansicht eines erfindungsgemässen Innen-Eckstücks
- Fig. 2b: eine Draufsicht des Eckstücks gemäss Fig. 2a
- Fig. 3a: eine Seitenansicht eines erfindungsgemässen Endstücks
- Fig. 3b: eine Draufsicht des Endstücks gemäss Fig. 2a
- Fig. 4: eine Seitenansicht einer erfindungsgemässen Sockelverbindung

Das in Fig. 1a und 1b gezeigte Aussen-Eckstück umfasst zwei Seitenwände 1a und 1b, welche miteinander einen Winkel von 90° einschliessen. Auf einem inneren Abschnitt 4 sind vier Stifte 2a und 2b angeordnet, wobei die Stifte 2a mit der Seitenfläche 1 a und die Stifte 2b mit der Seitenfläche 1b einen Zwischenraum bilden. Dieser Zwischenraum wird durch die Abschlusskanten 3a und 3b des inneren Abschnitts 4 begrenzt. In der Ausführungsform gemäss Fig. 1a und 1b weist das Eckstück eine Höhe von 6,15 cm und eine Länge und Breite von 1,9 cm auf.

Aus Fig. 1b wird ersichtlich, dass das Aussen-Eckstück derart ausgestaltet ist, dass es passgenau an eine 90°-Ecke eines Bauteils angebracht werden kann.

Das in Fig. 2a und 2b gezeigte Innen-Eckstück umfasst zwei Seitenwände 1a und 1b, welche miteinander einen Winkel von 90° einschliessen. Auf einem inneren Abschnitt 4 sind vier Stifte 2a und 2b angeordnet, wobei die Stifte 2a mit der Seitenfläche 1a und die Stifte 2b mit der Seitenfläche 1b einen Zwischenraum bilden. Dieser Zwischenraum wird durch die Abschlusskanten 3a und 3b des inneren Abschnitts 4 begrenzt. In der Ausführungsform gemäss Fig. 2a und 2b weist das Eckstück eine Höhe von 6,15 cm und eine Länge und Breite von 1,9 cm auf.

Aus Fig. 2b wird ersichtlich, dass das Innen-Eckstück derart ausgestaltet ist, dass es passgenau an eine 90°-Ecke eines Bauteils angebracht werden kann.

In Fig. 3a und 3b ist ein erfindungsgemässes Endstück gezeigt. Dieses unterscheidet sich vom Eckstück gemäss Fig. 1a und 1b im wesentlichen darin, dass auf dem inneren Abschnitt 9 nur zwei Stifte 8 angebracht sind, welche mit einer ersten Seitenfläche 6 einen Zwischenraum bilden. Dieser Zwischenraum wird durch die Abschlusskante 10 des inneren Abschnitts 9 begrenzt. Eine zweite Seitenfläche 7 schliesst das Endstück im montierten Zustand seitlich im wesentlichen ab. Wie aus Fig. 3b ersichtlich ist die Deckfläche 11 quadratisch ausgebildet. In der Ausführungsform gemäss Fig. 3a und 3b weist das Eckstück eine Höhe von 6,15 cm und eine Länge und Breite von 1,25 cm auf.

In Fig. 4a ist eine Seitenansicht einer erfindungsgemäss bevorzugten Sockelverbindung gezeigt. Die Seitenwand 13 des Sockeiteils ist in den Zwischenraum zwischen die Stifte 2a' und 2a" und der Seitenfläche 1 a eingeführt. Die Seitenfläche 1a des Eckstücks überlappt die Seitenwand 13 des Sockelteils. Die Deckfläche 5 des Eckstücks überlappt die Deckfläche 12 des Sockelteils. Das Sockelteil weist weiterhin zwei Schienen 14a und 14b auf, die im montierten Zustand an den Stiften 2a' und 2a" anliegen. Dadurch wird ein Verschieben der Verbindung nach oben oder unten verhindert.

Die Position der Schienen 14a und 14b relativ zu den Stiften 2a und 2b ist in Fig. 4b noch einmal verdeutlicht.

## Patentansprüche

1. Eckstück für L-förmige Aluminiumsockelteile (12), umfassend
a) zwei Seitenflächen (1 a, 1b), welche im montierten Zustand die Seitenflächen zweier entsprechender Sockelteile (13) vollständig überlappen
b) Eine Deckfläche (5), welche im montierten Zustand das Eckstück nach oben im wesentlichen vollständig abschliesst und eine gegebenenfalls vorhandene Deckfläche (12) eines entsprechenden Sockelteils (13) vollständig überlappt,
c) einem Abschnitt (4) im Innern des Eckstücks, welcher mit den Seitenflächen (1a, 1b) verbunden ist und zumindest in einem Bereich Abschlusskanten (3a, 3b) aufweist, die gegenüber den Abschlusskanten der Seitenflächen (1a, 1 b) des Eckstücks in das Innere des Eckstücks versetzt sind,
d) vier Stifte (2a, 2b), die auf dem Abschnitt (4) derart angebracht sind, dass durch jeweils eine Seitenfläche (1 a, 1 b) des Eckstücks und zwei Stifte (2a, 2b) ein Zwischenraum gebildet ist, der durch eine Abschlusskante (3a, 3b) des Abschnitts (4) begrenzt ist und in welchen ein entsprechendes L-förmiges Sockelteil (12), das auf seiner Innenseite zwei Schienen (14a, 14b) aufweist, passgenau eingeführt werden kann, so dass beim Einführen des Sockelteils (12) in den Zwischenraum zwischen einer Seitenfläche (1 a, 1b) und zwei Stiften (2a, 2b) der obere Stift (2a") an der Unterseite der oberen Schiene (14b) und der untere Stift (2a') an der Oberseite der unteren Schiene (14a) anliegt.

2. Eckstück nach Anspruch 1, **dadurch gekennzeichnet, dass** die Abschlusskanten (3a, 3b) des Abschnitts (4) im Innern des Eckstücks formschlüssig zu den Abschlusskanten der einzuführenden Sockelteile (13) ausgebildet sind.

3. Eckstück nach einem der Ansprüche 1 bis 2, **dadurch gekennzeichnet, dass** die Abschlusskanten (3a, 3b) des Abschnitts (4) im Innern des Eckstücks sich über zwei Drittel der Höhe des Eckstücks erstrecken.

4. Endstück für L-förmige Aluminiumsockelteile (12), umfassend
a) eine erste Seitenfläche (6), welche im montierten Zustand die Seitenfläche eines entsprechenden Sockelteils (13) vollständig überlappt,
b) eine zweite Seitenfläche (7), welche im montierten Zustand das Endstück seitlich im wesentlichen vollständig abschliesst,
c) Eine Deckfläche (11), welche im montierten Zustand das Endstück nach oben im wesentlichen vollständig abschliesst und eine gegebenenfalls vorhandene Deckfläche (12) eines entsprechenden Sockelteils (13) vollständig überlappt,
d) einem Abschnitt (9) im Innern des Endstücks, welcher mit den Seitenflächen (6, 7) verbunden ist und zumindest in einem Bereich eine Abschlusskante (10) aufweist, die gegenüber der Abschlusskante der ersten Seitenfläche (6) des Endstücks in das Innere des Endstücks versetzt ist,
e) zwei Stifte (8), die auf dem Abschnitt (9) derart angebracht sind, dass durch die erste Seitenfläche (6) des Endstücks und die Stifte (8) ein Zwischenraum gebildet ist, der durch eine Abschlusskante (10) des Abschnitts (9) begrenzt ist und in welchen ein entsprechendes L-förmiges Sockelteil (12), das auf seiner Innenseite zwei Schienen (14a, 14b) aufweist, passgenau eingeführt werden kann, so dass beim Einführen des Sockelteils (12) in den Zwischenraum zwischen einer Seitenfläche (1a, 1 b) und zwei Stiften (8) der obere Stift (8) an der Unterseite der oberen Schiene (14b) und der untere Stift (8) an der Oberseite der unteren Schiene (14a) anliegt.

5. Endstück nach Anspruch 4, **dadurch gekennzeichnet, dass** die Abschlusskante (10) des Abschnitts (9) im Innern des Endstücks formschlüssig zur Abschlusskante des einzuführenden Sockelteils (12) ausgebildet ist.

6. Endstück nach einem der Ansprüche 4 bis 5, **dadurch gekennzeichnet, dass** die Abschlusskante (10) des Abschnitts (9) im Innern des Endstücks sich über zwei Drittel der Höhe des Endstücks erstreckt.

7. Sockel aus Aluminium, umfassend mindestens ein Eckstück gemäss einem der Ansprüche 1 bis 3 und/oder mindestens ein Endstück gemäss einem der Ansprüche 4 bis 6 und mindestens ein Sockelteil, **dadurch gekennzeichnet dass** das Sockelteil (12) L-förmig ist und auf seiner Innenseite zwei Schienen (14a, 14b) aufweist, welche so angeordnet sind, dass beim Einführen des sockelteils (12) in den Zwischenraum zwischen Seitenfläche (1a, 1 b, 6) und den zwei Stiften (2a, 2b, 8) des Eck- oder Endteils der obere Stift (2a") an der Unterseite der oberen Schiene (14b) und der untere Stift (2a') an der Oberseite der unteren Schiene (14a) anliegt.

8. Verwendung eines Eckstücks gemäss einem der Ansprüche 1 bis 3 beziehungsweise eines Endstücks gemäss einem der Ansprüche 4 bis 6 zum Verbinden beziehungsweise Abschliessen von Sockelteilen aus Aluminium.

9. Verwendung eines Sockels gemäss Anspruch 7 als Abschluss von Böden.

## Claims

1. Corner piece for L-shaped aluminium skirting parts (12), comprising
a) two side faces (1a, 1b) which, in the mounted state, completely overlap the side faces of two corresponding skirting parts (13),
b) a cover face (5) which, in the mounted state, substantially completely terminates the corner piece upwardly and completely overlaps an optionally present cover face (12) of a corresponding skirting part (13),
c) a portion (4) in the interior of the corner piece which is connected to the side faces (1a, 1b) and has, at least in one region, termination edges (3a, 3b) which are offset into the interior of the corner piece with respect to the termination edges of the side faces (1a, 1b) of the corner piece,
d) four pins (2a, 2b) which are mounted on the portion (4) in such a way that a gap is formed by in each case one side face (1a, 1b) of the corner piece and two pins (2a, 2b), which gap is bounded by a termination edge (3a, 3b) of the portion (4) and into which a corresponding L-shaped skirting part (12), which has two rails (14a, 14b) on its inner side, can be introduced in an accurately fitting manner, such that when introducing the skirting part (12) into the gap between one side face (1a, 1b) and two pins (2a, 2b), the upper pin (2a") bears on the underside of the upper rail (14b) and the lower pin (2a') bears on the upper side of the lower rail (14a).

2. Corner piece according to Claim 1, **characterized in that** the termination edges (3a, 3b) of the portion (4) in the interior of the corner piece are formed in a form-fitting manner with respect to the termination edges of the skirting parts (13) to be introduced.

3. Corner piece according to either of Claims 1 and 2, **characterized in that** the termination edges (3a, 3b) of the portion (4) in the interior of the corner piece extend over two thirds of the height of the corner piece.

4. End piece for L-shaped aluminium skirting parts (12), comprising
a) a first side face (6) which, in the mounted state, completely overlaps the side face of a corresponding skirting part (13),
b) a second side face (7) which, in the mounted state, substantially completely terminates the end piece laterally,
c) a cover face (11) which, in the mounted state, substantially completely terminates the end piece upwardly and completely overlaps an optionally present cover face (12) of a corresponding skirting part (13),
d) a portion (9) in the interior of the end piece which is connected to the side faces (6, 7) and has, at least in one region, a termination edge (10) which is offset into the interior of the end piece with respect to the termination edge of the first side face (6) of the end piece,
e) two pins (8) which are mounted on the portion (9) in such a way that a gap is formed by the first side face (6) of the end piece and the pins (8), which gap is bounded by a termination edge (10) of the portion (9) and into which a corresponding L-shaped skirting part (12), which has two rails (14a, 14b) on its inner side, can be introduced in an accurately fitting manner, such that when introducing the skirting part (12) into the gap between one side face (1a, 1b) and two pins (8), the upper pin (8) bears on the underside of the upper rail (14b) and the lower pin (8) bears on the upper side of the lower rail (14a).

5. End piece according to Claim 4, **characterized in that** the termination edge (10) of the portion (9) in the interior of the end piece is formed in a form-fitting manner with respect to the termination edge of the skirting part (12) to be introduced.

6. End piece according to either of Claims 4 and 5, **characterized in that** the termination edge (10) of the portion (9) in the interior of the end piece extends over two thirds of the height of the end piece.

7. Skirting of aluminium, comprising at least one corner piece according to one of Claims 1 to 3 and/or at least one end piece according to one of Claims 4 to 6 and at least one skirting part, **characterized in that** the skirting part (12) is L-shaped and has on its inner side two rails (14a, 14b) which are arranged in such a way that, when inserting the skirting part (12) into the gap between the side face (1a, 1b, 6) and the two pins (2a, 2b, 8) of the corner or end part, the upper pin (2a") bears on the underside of the upper rail (14b) and the lower pin (2a') bears on the upper side of the lower rail (14a).

8. Use of a corner piece according to one of Claims 1 to 3 or of an end piece according to one of Claims 4 to 6 for connecting or closing off skirting parts of aluminium.

9. Use of a skirting according to Claim 7 as a closure of floors.

## Revendications

1. Pièce d'angle pour plinthes en aluminium en forme de L (12), comprenant:
a) deux faces latérales (1a, 1b) qui, à l'état monté, recouvrent entièrement les faces latérales de deux plinthes correspondantes (13),
b) une face de couverture (5) qui, à l'état monté, ferme essentiellement totalement la pièce d'angle vers le haut et recouvre entièrement une face de couverture (12) éventuellement présente d'une plinthe correspondante (13),
c) une partie (4) à l'intérieur de la pièce d'angle, qui est reliée aux faces latérales (1a, 1b) et présente au moins dans une zone des arêtes d'extrémité (3a, 3b), qui sont décalées à l'intérieur de la pièce d'angle par rapport aux arêtes d'extrémité des faces latérales (1a, 1b) de la pièce d'angle,
d) quatre broches (2a, 2b), qui sont installées sur la partie (4) de façon à former, chaque fois au moyen d'une face latérale (1a, 1b) de la pièce d'angle et de deux broches (2a, 2b), un espace intermédiaire qui est délimité par une arête d'extrémité (3a, 3b) de la partie (4) et dans lequel une plinthe correspondante en forme de L (12), qui présente deux rails (14a, 14b) sur son côté intérieur, peut être introduite en ajustement précis, de telle manière que, lors de l'introduction de la plinthe (12) dans l'espace intermédiaire entre une face latérale (1a, 1b) et deux broches (2a, 2b), la broche supérieure (2a") s'applique sur le côté inférieur du rail supérieur (14b) et la broche inférieure (2a') s'applique sur le côté supérieur du rail inférieur (14a).

2. Pièce d'angle selon la revendication 1, **caractérisée en ce que** les arêtes d'extrémité (3a, 3b) de la partie (4) sont réalisées à l'intérieur de la pièce d'angle en complémentarité de forme avec les arêtes d'extrémité des plinthes à introduire (13).

3. Pièce d'angle selon l'une quelconque des revendications 1 à 2, **caractérisée en ce que** les arêtes d'extrémité (3a, 3b) de la partie (4) s'étendent à l'intérieur de la pièce d'angle sur les deux tiers de la hauteur de la pièce d'angle.

4. Pièce d'embout pour plinthes en aluminium en forme de L (12), comprenant:
a) une première face latérale (6) qui, à l'état monté, recouvre entièrement la face latérale d'une plinthe correspondante (13),
b) une deuxième face latérale (7) qui, à l'état monté, ferme latéralement, de façon essentiellement totale, la pièce d'embout,
c) une face de couverture (11) qui, à l'état monté, ferme vers le haut, de façon essentiellement totale, la pièce d'embout et recouvre entièrement une face de couverture éventuellement présente (12) d'une plinthe correspondante (13),
d) une partie (9) à l'intérieur de la pièce d'embout, qui est reliée aux faces latérales (6, 7) et présente au moins dans une zone une arête d'extrémité (10), qui est décalée à l'intérieur de la pièce d'embout par rapport à l'arête d'extrémité de la première face latérale (6) de la pièce d'embout,
e) deux broches (8), qui sont installées sur la partie (9) de façon à former, au moyen de la première face latérale (6) de la pièce d'embout et des broches (8), un espace intermédiaire qui est délimité par une arête d'extrémité (10) de la partie (9) et dans lequel une plinthe correspondante en forme de L (12), qui présente deux rails (14a, 14b) sur son côté intérieur, peut être introduite en ajustement précis, de telle manière que, lors de l'introduction de la plinthe (12) dans l'espace intermédiaire entre une face latérale (1a, 1b) et deux broches (8), la broche supérieure (8) s'applique sur le côté inférieur du rail supérieur (14b) et la broche inférieure (8) s'applique sur le côté supérieur du rail inférieur (14a).

5. Pièce d'embout selon la revendication 4, **caractérisée en ce que** l'arête d'extrémité (10) de la partie (9) est réalisée à l'intérieur de la pièce d'embout en complémentarité de forme avec l'arête d'extrémité de la plinthe à introduire (12).

6. Pièce d'embout selon l'une quelconque des revendications 4 à 5, **caractérisée en ce que** l'arête d'extrémité (10) de la partie (9) s'étend à l'intérieur de la pièce d'embout sur les deux tiers de la hauteur de la pièce d'embout.

7. Plinthe complète en aluminium, comprenant au moins une pièce d'angle selon l'une quelconque des revendications 1 à 3 et/ou au moins une pièce d'embout selon l'une quelconque des revendications 4 à 6 et au moins une plinthe, **caractérisée en ce que** la plinthe (12) est en forme de L et présente sur son côté intérieur deux rails (14a, 14b), qui sont disposés de telle manière que, lors de l'introduction de la plinthe (12) dans l'espace intermédiaire entre la face latérale (1a, 1b, 6) et les deux broches (2a, 2b, 8) de la pièce d'angle ou de la pièce d'embout, la broche supérieure (2a") s'applique sur le côté inférieur du rail supérieur (14b) et la broche inférieure (2a') s'applique sur le côté supérieur du rail inférieur (14a).

8. Utilisation d'une pièce d'angle selon l'une quelconque des revendications 1 à 3 ou d'une pièce d'embout selon l'une quelconque des revendications 4 à 6 pour l'assemblage ou la fermeture de plinthes en aluminium.

9. Utilisation d'une plinthe complète selon la revendication 7 pour la finition de sols.
